# FASCICULE DE BREVET EUROPEEN

(11) **EP 3 094 835 B1**
(45) Date de publication et mention de la délivrance du brevet: **28.08.2019**
(21) Numéro de dépôt: 15704041.1
(22) Date de dépôt: 13.01.2015
(51) Int. Cl.: F01M 9/10, F01M 9/00

(54) **ARBRE A CAMES TUBULAIRE FORMANT FILTRE A HUILE CENTRIFUGE**
HOHLE NOCKENWELLE ALS ZENTRIFUGALÖLFILTER
TUBULAR CAMSHAFT FORMING A CENTRIFUGAL OIL FILTER

(30) Priorité: 16.01.2014 FR 1450336
(43) Date de publication de la demande: 23.11.2016
(73) Titulaire: Renault S.A.S., 92100 Boulogne-Billancourt (FR)
(72) Inventeur: JUSTET, Frédéric, F-91190 Gif-sur-yvette (FR)
(86) Numéro de dépôt international: PCT/FR2015/050065
(87) Numéro de publication internationale: WO 2015/107292

(56) Documents cités:
- DE-A1-102007 054 992
- DE-A1-102010 019 131
- JP-A- S62 203 909
- JP-A- 2012 021 437
- US-A- 4 651 704

## Description

L'invention concerne un arbre à cames tubulaire pour un moteur thermique de véhicule automobile, qui comporte au moins un alésage de circulation d'huile d'un premier diamètre déterminé, alimenté en huile à une première extrémité par l'intermédiaire d'un orifice d'alimentation et s'étendant sensiblement suivant la longueur dudit arbre, et qui comporte une pluralité de conduits radiaux qui sont répartis suivant la longueur de l'arbre, qui traversent une paroi tubulaire de l'arbre, et qui mettent en communication l'intérieur de l'alésage avec l'extérieur de l'arbre.

On connaît de nombreux exemples d'arbres à cames de ce type.

Il est connu de l'état de la technique de nombreux moteurs comportant de tels arbres à cames qui sont destinés à permettre par exemple une lubrification des cames au contact de poussoirs des queues de soupape du moteur. Le document US4615310A décrit par exemple un tel arbre à cames dont les perçages traversent l'arbre à cames et les cames.

Un tel arbre à cames ne comporte conventionnellement pas de dispositif de filtration. Pour filtrer l'huile moteur, il est nécessaire de filtrer l'huile en amont de l'arbre à cames.

Les différents conduits radiaux peuvent également être connectés à divers organes du moteur pour permettre la lubrification desdits organes. Le débit en huile doit pour cela être assuré par tous les conduits radiaux.

L'invention propose un dispositif alternatif de filtration de l'huile moteur qui tire parti du mouvement de rotation de l'arbre à cames lors du fonctionnement du moteur en vue de filtrer les impuretés en suspension dans l'huile moteur à l'aide d'un phénomène bien connu de centrifugation et de lubrifier des organes du moteur connectés aux différents conduits radiaux.

Cependant l'huile a tendance à sortir par les orifices de sortie les plus proches de l'entrée d'alimentation ce qui peut entrainer un défaut de lubrification des organes connectés avec les orifices de sortie les plus éloignées de l'orifice d'entrée d'alimentation. Les diamètres des orifices de sortie sont de ce fait très petits, de l'ordre de 0,4mm et notamment les diamètres des orifices les plus proches de l'orifice d'alimentation en huile, ce qui augmente la difficulté de réalisation d'un tel arbre à cames. Il convient alors d'avoir des diamètres d'orifices de sortie dépendants l'un de l'autre afin de régler l'évacuation de l'huile par tous ces orifices.Ainsi, l'invention propose un arbre à cames du type décrit précédemment formant filtre à huile centrifuge et apte à évacuer de l'huile de façon uniforme par tous les orifices d'évacuation, ledit arbre à cames étant peu onéreux à la fabrication. On entend par évacuation uniforme de l'huile, le fait que le dispositif autorise de façon simultanée le passage de l'huile par tous les orifices à la fois.

Le document JP2012021437-A propose un arbre à cames tubulaire pour un moteur thermique de véhicule automobile, qui comporte un alésage de circulation d'huile d'un premier diamètre déterminé, alimenté en huile par l'intermédiaire d'un orifice d'alimentation et s'étendant sensiblement suivant la longueur dudit arbre, et qui comporte une pluralité de conduits radiaux qui sont répartis suivant la longueur de l'arbre (10), qui traversent une paroi tubulaire de l'arbre.

Dans ce but, l'invention propose un arbre à cames du type décrit précédemment, caractérisé en ce que l'alésage est fermé à une seconde extrémité opposée à la première extrémité et en ce que l'alésage est pourvu d'un moyen de retenue de l'huile qui autorise lors de la rotation de l'arbre (10), l'évacuation uniforme de l'huile par centrifugation par les conduits radiaux au-delà d'un seuil de niveau d'huile..

Selon d'autres caractéristiques de l'invention :
- le moyen de retenue comporte un réservoir apte à permettre la retenue des impuretés dans l'alésage.
- les orifices d'évacuation de l'huile présentent des diamètres différents l'un de l'autre.
- les diamètres des orifices d'évacuation de l'huile sont compris dans la plage entre 1 et 5mm.
- l'intérieur de l'alésage (12) une extrémité d'entrée (28) qui est agencée selon un second diamètre (D28) inférieur au premier diamètre (D12), pour permettre, lors de la rotation de l'arbre (10), de former un déversoir pour l'évacuation de l'huile.
- l'arbre à cames comporte une pluralité de perçages qui sont répartis suivant la longueur de l'arbre, qui traversent la paroi tubulaire de l'arbre, et qui reçoivent chacun un tube rapporté dont l'extrémité d'entrée est agencée selon le second diamètre inférieur au premier diamètre,
- l'arbre à cames comporte une pluralité de bossages internes qui font saillie à l'intérieur de l'alésage, qui comportent chacun un perçage traversant la paroi tubulaire de l'arbre dont l'extrémité d'entrée est agencée selon le second diamètre inférieur au premier diamètre,
- la seconde extrémité de l'arbre à cames comporte un perçage obturé par un bouchon amovible.

L'invention concerne aussi un procédé de nettoyage d'un arbre à cames tubulaire pour un moteur thermique de véhicule automobile comportant un alésage de circulation d'huile d'un premier diamètre déterminé comportant à une première extrémité un orifice d'alimentation de manière préférentielle coaxial et à une seconde extrémité un perçage obturé par un bouchon, et une pluralité de conduits radiaux répartis suivant la longueur de l'arbre qui traversent une paroi tubulaire de l'arbre et dont les extrémités sont agencées selon un second diamètre inférieur au premier diamètre, caractérisé en ce qu'il comporte au moins une première étape au cours de laquelle on enlève le bouchon, une deuxième étape au cours de laquelle on nettoie l'intérieur de l'alésage, notamment à l'aide d'air comprimé ou d'un solvant et une troisième étape au cours de laquelle on replace le bouchon.

L'invention concerne aussi un outillage pour la fabrication d'un arbre à cames tubulaire pour un moteur thermique de véhicule automobile du type décrit précédemment, comportant un alésage de circulation d'huile d'un premier diamètre déterminé comportant à une première extrémité un orifice d'alimentation de manière préférentielle coaxial et à une seconde extrémité un perçage obturé par un bouchon, une pluralité de perçages radiaux répartis suivant la longueur de l'arbre qui traversent une paroi tubulaire de l'arbre, et une pluralité de tubes radiaux répartis suivant la longueur de l'arbre qui sont reçus dans les perçages et dont les extrémités sont agencées selon un second diamètre inférieur au premier diamètre, caractérisé en ce qu'il comporte :
- un élément de butée destiné à être inséré à l'intérieur de l'alésage,
- un élément de sollicitation destiné à pousser au moins un tube dans un perçage radial correspondant jusqu'à une position de butée contre l'élément de butée.

Selon d'autres caractéristiques de cet outillage :
- l'élément de sollicitation comporte au moins un corps à partir duquel s'étend une dent d'une section cylindrique d'un diamètre correspondant au diamètre intérieur d'un tube et d'une longueur supérieure à celle dudit tube, apte à permettre à ladite dent de recevoir un tube et de présenter une extrémité libre faisant saillie hors du tube, et l'élément de butée comporte au moins un perçage d'un diamètre correspondant au diamètre de l'extrémité libre d'une dent, l'élément de sollicitation étant apte à pousser le tube dans un perçage de l'arbre à came, la dent étant apte à être reçue dans un perçage en regard de l'élément de butée et le tube étant apte à être serti par écrasement entre l'élément de sollicitation et l'élément de butée,
- l'élément de butée comporte un peigne comportant autant de dents que l'arbre à cames comporte de perçages, chaque dent étant d'une section cylindrique d'un diamètre correspondant au diamètre intérieur d'un tube et d'une longueur supérieure à celle dudit tube apte à permettre à ladite dent de recevoir un tube et de présenter une extrémité libre faisant saillie hors du tube, et l'élément de butée comporte autant de perçages que l'arbre à cames comporte de perçages, chaque perçage étant d'un diamètre correspondant au diamètre de l'extrémité libre d'une dent du peigne, le peigne étant apte à pousser les tubes dans les perçages de l'arbre à came, les dents du peigne étant aptes à être reçues dans l'élément de butée et les tubes étant aptes à être sertis par écrasement entre le peigne et l'élément de butée.

L'invention concerne aussi de manière générale un procédé de fabrication d'un arbre à cames tubulaire du type décrit précédemment comportant un alésage de circulation d'huile d'un premier diamètre déterminé comportant à une première extrémité un orifice d'alimentation et à une seconde extrémité un perçage obturé par un bouchon, une pluralité de perçages radiaux répartis suivant la longueur de l'arbre qui traversent une paroi tubulaire de l'arbre, et une pluralité de tubes radiaux répartis suivant la longueur de l'arbre qui sont reçus dans les perçages et dont les extrémités sont agencées selon un second diamètre inférieur au premier diamètre, à l'aide d'un outillage du type décrit précédemment, caractérisé en ce qu'il comporte :
- une première étape d'introduction d'un élément de butée à l'intérieur de l'alésage,
- une deuxième étape d'introduction des tubes dans les perçages extérieurement à l'arbre à cames,
- une troisième étape de sertissage au cours de laquelle les tubes sont repoussés par un élément de sollicitation dans les perçages jusqu'à être écrasés contre l'élément de butée pour être sertis dans l'arbre à cames.

D'autres caractéristiques et avantages de l'invention apparaîtront à la lecture de la description détaillée qui suit pour la compréhension de laquelle on se reportera aux dessins annexés dans lesquels :
- la figure 1 est une vue schématique en coupe d'un arbre à cames selon un état antérieur de la technique ;
- la figure 2 est une vue schématique en coupe d'un arbre à cames selon l'invention ;
- la figure 3 est une vue en perspective éclatée d'un arbre à cames selon l'invention et d'un outillage pour la fabrication dudit arbre à cames ;
- la figure 4 est une vue en perspective assemblée d'un arbre à cames selon l'invention et d'un outillage pour la fabrication dudit arbre à cames ;
- la figure 5 est une vue d'ensemble en coupe représentant des deuxième et troisième étapes d'un procédé de fabrication de l'arbre à cames pour un moteur selon l'invention ;
- la figure 6 est une vue de détail en coupe représentant la troisième étape du procédé de fabrication de la culasse pour un moteur selon l'invention.

Dans la description qui va suivre, des chiffres de référence identiques désignent des pièces identiques ou ayant des fonctions similaires.

On a représenté à la figure 1 un arbre à cames tubulaire 10 pour un moteur thermique de véhicule automobile réalisé selon un état de la technique.

De manière connue, l'arbre 10 comporte au moins un alésage 12 de circulation d'huile d'un premier diamètre "D₁₂" déterminé, qui est alimenté en huile à une première extrémité 14 de l'arbre 10 par l'intermédiaire d'un orifice 16 d'alimentation de manière préférentielle coaxial par lequel de l'huile est injectée dans l'arbre 10. Le flux d'huile "H" a été représenté par des flèches sur les figures 1 et 2.

Un convergent 17 peut être agencé en entrée de l'orifice 16 pour canaliser le flux d'huile "H" vers l'alésage 12.

L'alésage 12 s'étend sensiblement suivant la longueur de l'arbre 10.

L'arbre 10 comporte une pluralité de conduits radiaux 18 qui sont répartis suivant la longueur de l'arbre 10, qui traversent une paroi tubulaire 20 de l'arbre 10, et qui mettent en communication l'intérieur de l'alésage 12 avec l'extérieur de l'arbre 10.

Dans un tel arbre, l'huile est éjectée de l'arbre 10 au fur et à mesure de son introduction du fait de la rotation de l'arbre 10.

Dans le cas où l'huile contient des impuretés 24, ces impuretés sont mélangées au film 22 d'huile "H" qui tapisse l'alésage 12.

Ces impuretés 24 sont susceptibles d'obturer les conduits radiaux 18 si leur taille est supérieure à celle desdits conduits 18, comme représenté à gauche de la figure 1.

Il s'ensuit alors un défaut de distribution de l'huile au travers desdits conduits pouvant conduire à une détérioration des cames de l'arbre à cames 10 et/ou des éléments avec lesquelles elles interagissent.

Une solution conventionnelle consiste à filtrer l'huile en amont de l'arbre à cames 10, mais cette solution demeure coûteuse. L'invention propose de tirer parti du mouvement de rotation de l'arbre à cames 10 pour proposer un arbre à cames dont l'huile est filtrée par centrifugation.

Dans ce but, comme l'illustre la figure 2, l'invention propose un arbre à cames 10 du type décrit précédemment caractérisé en ce que l'alésage 10 est fermé à une seconde extrémité 26 opposée à la première extrémité 14 et en ce que chaque conduit 18 radial comporte à l'intérieur de l'alésage 12 une extrémité d'entrée 28 qui est agencée selon un second diamètre "D₂₈" inférieur au premier diamètre "D12", pour permettre, lors de la rotation de l'arbre 10, de former un déversoir apte à permettre l'évacuation de l'huile "H" par centrifugation et la retenue des impuretés dans l'alésage 12.

En effet, dans cette configuration, la rotation de l'arbre 10 permet de soumettre les impuretés 22 à une force centrifuge qui les plaque contre la paroi interne 20 de l'alésage 12. Cette paroi, agencée selon la diamètre "D₁₂" est agencée en retrait de l'extrémité 28 des conduits 18, de sorte que les impuretés 24 ne peuvent pénétrer dans les conduits 18.

Lors de la mise en rotation de l'arbre 10, l'alésage 12 de l'arbre 10 se remplit d'huile "H" jusqu'à ce que le niveau du film d'huile sur la paroi interne de l'alésage 12 atteigne le diamètre "D₂₈". L'huile "H" en surplus est alors évacuée par les conduits 18 tandis que les impuretés 24 sont confinées contre la paroi interne de l'alésage 12.

Les diamètres desdits orifices d'évacuation peuvent être indépendants l'un de l'autre : l'huile « H » en surplus au-delà du seuil défini par les différences entre le diamètre de la paroi interne de l'alésage et du second diamètre "D28", passe pardessus l'extrémité d'entrée 28 des conduits pour être évacuée de façon uniforme et lubrifier les organes connectés aux dits conduits. Il n'est pas nécessaire ni d'opter pour des diamètres des orifices d'évacuation très petits, ni de réaliser des diamètres dépendant l'un de l'autre pour régler l'évacuation de l'huile.

Tout mode de réalisation des conduits 18 apte à proposer une extrémité 28 des conduits 18 agencée suivant le diamètre "D₂₈" peut convenir à la bonne mise en oeuvre de l'invention.

Notamment, l'arbre à cames 10 pourrait, comme l'illustre la figure 2, comporter une pluralité de bossages internes 30 qui font saillie à l'intérieur l'alésage 12, qui comportent chacun un perçage 32 traversant la paroi tubulaire 20 de l'arbre pour former les conduits 18 et dont l'extrémité d'entrée 28 est agencée selon le second diamètre "D₂₈" inférieur au premier diamètre "D₁₈".

Toutefois, dans le mode de réalisation préféré de l'invention, comme représenté à la figure 5, l'arbre à cames 10 comporte une pluralité de perçages 32 qui sont répartis suivant la longueur de l'arbre 10, qui traversent la paroi tubulaire 10 de l'arbre, et qui reçoivent chacun un tube 34 rapporté dont l'extrémité d'entrée 28 est agencée selon le second diamètre "D₂₈" inférieur au premier diamètre "D₁₈".

Tout moyen d'obturation de l'alésage 12 peut convenir à la mise en oeuvre de l'invention. Notamment, l'alésage 12 pourrait être borgne.

Toutefois, dans le mode de réalisation préféré de l'invention, la seconde extrémité 26 de l'arbre à cames comporte un perçage 36 obturé par un bouchon amovible 38, comme représenté à la figure 2. De manière non limitative de l'invention, le perçage 36 peut être confondu avec le diamètre de l'alésage 12.

Cette configuration permet de déterminer un procédé de nettoyage d'un tel arbre à cames tubulaire 10 afin d'éliminer les impuretés qui s'y seraient déposées.

Conformément à l'invention, ce procédé de nettoyage comporte au moins une première étape au cours de laquelle on enlève le bouchon 38, une deuxième étape au cours de laquelle on nettoie l'intérieur de l'alésage 12, et une troisième étape au cours de laquelle on replace le bouchon 38.

Plusieurs méthodes peuvent être envisagées pour nettoyer l'alésage 12, notamment en soufflant de l'air comprimé dans l'alésage 12 ou en utilisant un solvant.

La fabrication d'un arbre 10 selon le mode de réalisation préféré de l'invention comportant des conduits 18 constitués pour partie de tubes 34 nécessite un sertissage des tubes 34 dans les perçages 32 afin de garantir que l'extrémité 28 desdits tubes 34 est bien agencée selon le diamètre "D₂₈".

A cet effet, comme l'illustrent les figures 5 et 6, un tel procédé comporte une première étape d'introduction d'un élément de butée 40 à l'intérieur de l'alésage 12, puis une deuxième étape d'introduction des tubes 34 dans les perçages 32 extérieurement à l'arbre à cames 10, et enfin une troisième étape de sertissage au cours de laquelle les tubes 34 sont repoussés par un élément de sollicitation 42 dans les perçages 32 jusqu'à être écrasés contre l'élément de butée 40 pour être sertis dans l'arbre à cames 10.

Conformément à l'invention, on utilise un outillage spécialisé pour la fabrication de l'arbre à cames 10.

Cet outillage comporte comme on l'a vu un élément 40 de butée destiné à être inséré à l'intérieur de l'alésage 12 et un élément 42 de sollicitation destiné à pousser au moins un tube 34 dans un perçage radial 32 correspondant jusqu'à une position de butée contre l'élément 40 de butée.

Comme l'illustrent les figures 5 et 6, l'élément 42 de sollicitation comporte au moins un corps 44 à partir duquel s'étend une dent 46 d'une section cylindrique d'un diamètre correspondant au diamètre intérieur d'un tube 34 et d'une longueur supérieure à celle dudit tube 34, apte à permettre à ladite dent 46 de recevoir un tube 34 et de présenter une extrémité libre 48 faisant saillie hors du tube, comme représenté plus particulièrement à la figure 6.

Comme l'illustre la figure 6, l'élément de butée 40 comporte au moins un perçage 50 d'un diamètre correspondant au diamètre de l'extrémité libre d'une dent 46,
Dans cette configuration, l'élément 42 de sollicitation peut pousser le tube 34 dans un perçage 32 de l'arbre à came, puis la dent 46 est dans un perçage 50 de l'élément 40 de butée agencé en regard du perçage 32. En poursuivant la sollicitation, le tube 34 est serti par écrasement entre l'élément 42 de sollicitation et l'élément 40 de butée.

En variante, (non représentée) l'outillage pourrait permettre de réaliser en une seule passe tous les sertissages de l'arbre à cames 10.

Selon cette variante, l'élément de sollicitation pourrait comporter un peigne comportant autant de dents 46 que l'arbre à cames comporte de perçages 32, chaque dent 46 étant d'une section cylindrique d'un diamètre correspondant au diamètre intérieur d'un tube 34 et d'une longueur supérieure à celle dudit tube 34 apte à permettre à ladite dent 46 de recevoir un tube 46 et de présenter une extrémité libre 48 faisant saillie hors du tube 34.

L'élément de butée 40 comporterait alors autant de perçages 50 que l'arbre à cames 10 comporte de perçages 32, chaque perçage 50 étant d'un diamètre correspondant au diamètre de l'extrémité libre 48 d'une dent 46 du peigne.

En ce cas le peigne serait apte à pousser simultanément tous les tubes 34 dans les perçages 32 de l'arbre à cames 10, puis les dents 48 du peigne seraient reçues dans l'élément 40 de butée et les tubes 34 seraient sertis par écrasement entre le peigne et l'élément 40 de butée.

L'invention permet donc de proposer un arbre à cames 10 formant filtre à huile centrifuge ainsi qu'un procédé de fabrication simple et économique dudit arbre à cames 10.

## Revendications

1. Arbre à cames (10) tubulaire pour un moteur thermique de véhicule automobile, qui comporte au moins un alésage (12) de circulation d'huile d'un premier diamètre (D₁₂) déterminé, alimenté en huile (H) à une première extrémité (14) par l'intermédiaire d'un orifice (16) d'alimentation et s'étendant sensiblement suivant la longueur dudit arbre (10), et qui comporte une pluralité de conduits radiaux (18) qui sont répartis suivant la longueur de l'arbre (10), qui traversent une paroi tubulaire (20) de l'arbre (10), et qui mettent en communication l'intérieur de l'alésage (12) avec l'extérieur de l'arbre (10),
**caractérisé en ce que** l'alésage (12) est fermé à une seconde extrémité opposée (26) à la première extrémité (14) et **en ce que** l'alésage est pourvu d'un moyen de retenue de l'huile qui autorise lors de la rotation de l'arbre (10), l'évacuation uniforme de l'huile par centrifugation par les conduits radiaux au-delà d'un seuil de niveau d'huile.

2. Arbre à cames (10) selon la revendication 1 **caractérisé en ce que** le moyen de retenue comporte un réservoir apte à permettre la retenue des impuretés dans l'alésage (12).

3. Arbre à cames (10) selon la revendication précédente, **caractérisé en ce que** les orifices d'évacuation de l'huile présentent des diamètres indépendants l'un de l'autre.

4. Arbre à cames (10) selon la revendication précédente, **caractérisé en ce que** les diamètres des orifices d'évacuation de l'huile sont compris dans la plage entre 1 et 5mm.

5. Arbre à cames (10) selon l'une des revendications 1 à 4, **caractérisé en ce que** chaque conduit radial (18) comporte à l'intérieur de l'alésage (12) une extrémité d'entrée (28) qui est agencée selon un second diamètre (D28) inférieur au premier diamètre (D12), pour permettre, lors de la rotation de l'arbre (10), de former un déversoir pour l'évacuation de l'huile.

6. Arbre à cames (10) selon l'une des revendications 1 à 5, **caractérisé en ce que** l'arbre à cames (10) comporte une pluralité de perçages (32) qui sont répartis suivant la longueur de l'arbre (10), qui traversent la paroi tubulaire (20) de l'arbre (10), et qui reçoivent chacun un tube (34) rapporté dont l'extrémité d'entrée (28) est agencée selon le second diamètre (D₂₈) inférieur au premier diamètre (D₁₂).

7. Arbre à cames (10) selon l'une des revendications 1 à 5, **caractérisé en ce que** l'arbre à cames (10) comporte une pluralité de bossages internes (30) qui font saillie à l'intérieur de l'alésage (10), qui comportent chacun un perçage (32) traversant la paroi tubulaire (20) de l'arbre (10) dont l'extrémité d'entrée (28) est agencée selon le second diamètre (D₂₈) inférieur au premier diamètre (D₁₂).

8. Arbre à cames (10) selon l'une des revendications précédentes, **caractérisé en ce que** la seconde extrémité (26) de l'arbre à cames comporte un perçage (36) obturé par un bouchon amovible (38).

9. Procédé de nettoyage d'un arbre (10) à cames tubulaire pour un moteur thermique de véhicule automobile comportant un alésage (12) de circulation d'huile d'un premier diamètre déterminé (D₁₂) comportant à une première extrémité (14) un orifice (16) d'alimentation coaxial et à une seconde extrémité (26) un perçage (36) obturé par un bouchon amovible (38), et une pluralité de conduits radiaux (18) répartis suivant la longueur de l'arbre (10) qui traversent une paroi tubulaire (20) de l'arbre et dont les extrémités (28) sont agencées selon un second diamètre (D₂₈) inférieur au premier diamètre (D₁₂),
**caractérisé en ce qu'**il comporte au moins une première étape au cours de laquelle on enlève le bouchon (38), une deuxième étape au cours de laquelle on nettoie l'intérieur de l'alésage (12), notamment à l'aide d'air comprimé ou d'un solvant, et une troisième étape au cours de laquelle on replace le bouchon (38).

10. Outillage pour la fabrication d'un arbre à cames (10) tubulaire pour un moteur thermique de véhicule automobile comportant un alésage (12) de circulation d'huile d'un premier diamètre déterminé (D₁₂) comportant à une première extrémité (14) un orifice (16) d'alimentation coaxial et à une seconde extrémité (26) un perçage (36) obturé par un bouchon (38), une pluralité de perçages radiaux (32) répartis suivant la longueur de l'arbre (10) qui traversent une paroi tubulaire (20) de l'arbre (10), et une pluralité de tubes radiaux (34) répartis suivant la longueur de l'arbre (10) qui sont reçus dans les perçages (32) et dont les extrémités (28) sont agencées selon un second diamètre (D₂₈) inférieur au premier diamètre (D₁₂), **caractérisé en ce qu'**il comporte :
- un élément de butée (40) destiné à être inséré à l'intérieur de l'alésage (12),
- un élément (42) de sollicitation destiné à pousser au moins un tube (34) dans un perçage radial (32) correspondant jusqu'à une position de butée contre l'élément (40) de butée.

11. Outillage selon la revendication précédente, **caractérisé en ce que** :
- l'élément de sollicitation (42) comporte au moins un corps (44) à partir duquel s'étend une dent (46) d'une section cylindrique d'un diamètre correspondant au diamètre intérieur d'un tube (34) et d'une longueur supérieure à celle dudit tube (34), apte à permettre à ladite dent (46) de recevoir un tube (34) et de présenter une extrémité libre (48) faisant saillie hors du tube (34),
- l'élément de butée (40) comporte au moins un perçage d'un diamètre correspondant au diamètre de l'extrémité libre d'une dent (46),
l'élément de sollicitation (42) étant apte à pousser le tube (34) dans un perçage (32) de l'arbre à cames (10), la dent (46) étant apte à être reçue dans un perçage (50) en regard de l'élément (40) de butée et le tube (34) étant apte à être serti par écrasement entre l'élément de sollicitation (42) et l'élément (40)de butée.

12. Outillage selon la revendication précédente, **caractérisé en ce que** :
- l'élément de sollicitation (46) comporte un peigne comportant autant de dents (46) que l'arbre à cames (10) comporte de perçages (32), chaque dent (42) étant d'une section cylindrique d'un diamètre correspondant au diamètre intérieur d'un tube (34) et d'une longueur supérieure à celle dudit tube (34) apte à permettre à ladite dent (46) de recevoir un tube (34) et de présenter une extrémité libre (48) faisant saillie hors du tube (34),
- l'élément de butée (40) comporte autant de perçages (50) que l'arbre à cames (10) comporte de perçages (32), chaque perçage (50) étant d'un diamètre correspondant au diamètre de l'extrémité libre (48) d'une dent (46) du peigne,
le peigne étant apte à pousser les tubes (34) dans les perçages (32) de l'arbre à came, les dents (46) du peigne étant aptes à être reçues dans l'élément (40) de butée et les tubes (34) étant aptes à être sertis par écrasement entre le peigne et l'élément de butée (40).

13. Procédé de fabrication d'un arbre (10) à cames tubulaire pour un moteur thermique de véhicule automobile selon les revendications 1 à 4 comportant un alésage (12) de circulation d'huile (H) d'un premier diamètre déterminé (D₁₂) comportant à une première extrémité (14) un orifice (16) d'alimentation coaxial et à une seconde extrémité (26) un perçage (36) obturé par un bouchon (38), une pluralité de perçages radiaux (32) répartis suivant la longueur de l'arbre qui traversent une paroi tubulaire (20) de l'arbre, et une pluralité de tubes radiaux (34) répartis suivant la longueur de l'arbre (10) qui sont reçus dans les perçages (32) et dont les extrémités (28) sont agencées selon un second diamètre inférieur (D₂₈) au premier diamètre (D₁₂), à l'aide d'un outillage selon l'une des revendications 6 ou 7,
**caractérisé en ce qu'**il comporte :
- une première étape d'introduction d'un élément (40) de butée à l'intérieur de l'alésage,
- une deuxième étape d'introduction des tubes (34) dans les perçages (32) extérieurement à l'arbre à cames (10),
- une troisième étape de sertissage au cours de laquelle les tubes (34) sont repoussés par un élément de sollicitation (42) dans les perçages (34) jusqu'à être écrasés contre l'élément de butée (40) pour être sertis dans l'arbre à cames (10).

## Patentansprüche

1. Rohrförmige Nockenwelle (10) für einen Verbrennungsmotor eines Kraftfahrzeugs, umfassend zumindest eine Ausbohrung (12) zur Zirkulation von Öl mit einem bestimmten ersten Durchmesser (D₁₂), die von einem ersten Ende (14) durch eine Versorgungsöffnung (16) mit Öl (H) versorgt wird und sich im Wesentlichen entlang der Länge der Welle (10) erstreckt, und die mehrere entlang der Länge der Welle (10) verteilte radiale Leitungen (18), die eine rohrförmige Wand (20) der Welle (10) durchsetzen und die das Innere der Ausbohrung (12) mit dem Äußeren der Welle (10) verbinden, **dadurch gekennzeichnet, dass** die Ausbohrung (12) an einem dem ersten Ende (14) entgegengesetzten zweiten Ende (26) geschlossen ist, und dadurch, dass die Bohrung mit einem Ölrückhaltemittel versehen ist, das bei der Drehung der Welle (10) die gleichmäßige Abfuhr des Öls durch Zentrifugation durch die radialen Leitungen über einen Ölpegelschwellenwert hinaus ermöglicht.

2. Nockenwelle (10) nach Anspruch 1, **dadurch gekennzeichnet, dass** das Rückhaltemittel einen Behälter umfasst, der dazu geeignet ist, das Zurückhalten der Verunreinigungen in der Ausbohrung (12) zu ermöglichen.

3. Nockenwelle (10) nach dem vorangehenden Anspruch, **dadurch gekennzeichnet, dass** die Ölabfuhröffnungen voneinander unabhängige Durchmesser aufweisen.

4. Nockenwelle (10) nach dem vorangehenden Anspruch, **dadurch gekennzeichnet, dass** die Durchmesser der Ölabfuhröffnungen im Bereich von 1 bis 5 mm liegen.

5. Nockenwelle (10) nach einem der Ansprüche 1 bis 4, **dadurch gekennzeichnet, dass** jede radiale Leitung (18) im Inneren der Ausbohrung (12) ein Eintrittsende (28) umfasst, das entlang eines zweiten Durchmessers (D₂₈), der kleiner als der erste Durchmesser (D₁₂) ist, angeordnet ist, um die Ausbildung eines Auslasses für die Abfuhr des Öls bei Drehung der Welle (10) zu ermöglichen.

6. Nockenwelle (10) nach einem der Ansprüche 1 bis 5, **dadurch gekennzeichnet, dass** die Nockenwelle (10) mehrere entlang der Länge der Welle (10) verteilte Bohrungen (32), die die rohrförmige Wand (20) der Welle (10) durchsetzen und die jede ein eingefügtes Rohr (34) aufnehmen, dessen Eintrittsende (28) entlang des zweiten Durchmessers (D₂₈), der kleiner als der erste Durchmesser (D₁₂) ist, angeordnet ist.

7. Nockenwelle (10) nach einem der Ansprüche 1 bis 5, **dadurch gekennzeichnet, dass** die Nockenwelle (10) mehrere innere Vorsprünge (30) umfasst, die innerhalb der Ausbohrung (10) vorstehen, die jeder eine Bohrung (32) umfassen, die die rohrförmige Wand (20) der Welle (10) durchsetzen, deren Eintrittsende (28) entlang des zweiten Durchmessers (D₂₈), der kleiner als der erste Durchmesser (D₁₂) ist, angeordnet ist.

8. Nockenwelle (10) nach einem der vorangehenden Ansprüche, **dadurch gekennzeichnet, dass** das zweite Ende (26) der Nockenwelle eine Bohrung (36) umfasst, die durch einen abnehmbaren Stopfen (38) verschlossen ist.

9. Verfahren zur Reinigung einer rohrförmigen Nockenwelle (10) für einen Verbrennungsmotor eines Kraftfahrzeugs, umfassend eine Ausbohrung (12) zur Zirkulation von Öl mit einem bestimmten ersten Durchmesser (D₁₂), die an einem ersten Ende (14) eine koaxiale Versorgungsöffnung (16) und an einem zweiten Ende (26) eine durch einen abnehmbaren Stopfen (38) verschlossene Bohrung (36) umfasst, und mehrere entlang der Länge der Welle (10) verteilte radiale Leitungen (18), die eine rohrförmige Wand (20) der Welle durchsetzen und deren Enden (28) entlang eines zweiten Durchmessers (D₂₈), der kleiner als der erste Durchmesser (D₁₂) ist, angeordnet sind,
**dadurch gekennzeichnet, dass** es zumindest einen ersten Schritt, bei dem der Stopfen (38) abgenommen wird, einen zweiten Schritt, bei dem das Innere der Ausbohrung (12) gereinigt wird, insbesondere mittels Druckluft oder eines Lösungsmittels, und einen dritten Schritt, bei dem der Stopfen (38) wieder angebracht wird, umfasst.

10. Werkzeug zur Fertigung einer rohrförmigen Nockenwelle (10) für einen Verbrennungsmotor eines Kraftfahrzeugs, umfassend eine Ausbohrung (12) zur Zirkulation von Öl mit einem bestimmten ersten Durchmesser (D₁₂), die an einem ersten Ende (14) eine koaxiale Versorgungsöffnung (16) und an einem zweiten Ende (26) eine durch einen Stopfen (38) verschlossene Bohrung (36) umfasst, mehrere entlang der Länge der Welle (10) verteilte radiale Bohrungen (32), die eine rohrförmige Wand (20) der Welle (10) durchsetzen, und mehrere entlang der Länge der Welle (10) verteilte radiale Rohre (34), die in den Bohrungen (32) aufgenommen sind und deren Enden (28) entlang eines zweiten Durchmessers (D₂₈), der kleiner als der erste Durchmesser (D₁₂) ist, angeordnet sind, **dadurch gekennzeichnet, dass** es Folgendes umfasst:
- ein Anschlagelement (40), das dafür vorgesehen ist, in das Innere der Ausbohrung (12) eingeführt zu werden,
- ein Drückelement (42), das dafür vorgesehen ist, zumindest ein Rohr (34) in eine entsprechende radiale Bohrung (32) bis zu einer Anschlagposition gegen das Anschlagelement (40) zu drücken.

11. Werkzeug nach dem vorangehenden Anspruch, **dadurch gekennzeichnet, dass**:
- das Drückelement (42) zumindest einen Körper (44) umfasst, von dem sich ein Zahn (46) mit zylindrischem Querschnitt mit einem Durchmesser, der dem Innendurchmesser eines Rohrs (34) entspricht, und einer Länge, die größer als die des Rohrs (34) ist, erstreckt, der dazu geeignet ist, zu ermöglichen, dass der Zahn (46) ein Rohr (34) aufnimmt und ein freies Ende (48) aufweist, das aus dem Rohr (34) herausragt,
- das Anschlagelement (40) zumindest eine Bohrung mit einem Durchmesser, der dem Durchmesser des freien Endes eines Zahns (46) entspricht, umfasst,
wobei das Drückelement (42) dazu geeignet ist, das Rohr (34) in eine Bohrung (32) der Nockenwelle (10) zu drücken, wobei der Zahn (46) dazu geeignet ist, in einer dem Anschlagelement (40) zugewandten Bohrung (50) aufgenommen zu werden, und das Rohr (34) dazu geeignet ist, durch Stauchung zwischen dem Drückelement (42) und dem Anschlagelement (40) festgespannt zu werden.

12. Werkzeug nach dem vorangehenden Anspruch, **dadurch gekennzeichnet, dass**:
- das Drückelement (46) einen Kamm umfasst, der ebenso viele Zähne (46) umfasst, wie die Nockenwelle (10) Bohrungen (32) umfasst, wobei jeder Zahn (42) von zylindrischem Querschnitt ist, mit einem Durchmesser, der einem Innendurchmesser eines Rohrs (34) entspricht, und einer Länge, die größer als die des Rohrs (34) ist, und dazu geeignet ist, zu ermöglichen, dass der Zahn (46) ein Rohr (34) aufnimmt und ein freies Ende (48) umfasst, das aus dem Rohr (34) herausragt,
- das Anschlagelement (40) ebenso viele Bohrungen (50) umfasst, wie die Nockenwelle (10) Bohrungen (32) umfasst, wobei jede Bohrung (50) einen Durchmesser aufweist, der dem Durchmesser des freien Endes (48) eines Zahns (46) des Kamms entspricht,
wobei der Kamm dazu geeignet ist, die Rohre (34) in die Bohrungen (32) der Nockenwelle zu drücken, wobei die Zähne (46) des Kamms dazu geeignet sind, im Anschlagelement (40) aufgenommen zu werden, und wobei die Rohre (34) dazu geeignet sind, durch Stauchung zwischen dem Kamm und dem Anschlagelement (40) festgespannt zu werden.

13. Verfahren zur Fertigung einer rohrförmigen Nockenwelle (10) für einen Verbrennungsmotor eines Kraftfahrzeugs nach den Ansprüchen 1 bis 4, umfassend eine Ausbohrung (12) zur Zirkulation von Öl (H) mit einem bestimmten ersten Durchmesser (D₁₂), die an einem ersten Ende (14) eine koaxiale Versorgungsöffnung (16) und an einem zweiten Ende (26) eine durch einen Stopfen (38) verschlossene Bohrung (36) umfasst, mehrere entlang der Länge der Welle verteilte radiale Bohrungen (32), die eine rohrförmige Wand (20) der Welle durchsetzen, und mehrere entlang der Länge der Welle (10) verteilte radiale Rohre (34), die in den Bohrungen (32) aufgenommen sind und deren Enden (28) mit Hilfe eines Werkzeugs nach einem der Ansprüche 6 bis 7 entlang eines zweiten Durchmessers (D₂₈), der kleiner als der erste Durchmesser (D₁₂) ist, angeordnet werden,
**dadurch gekennzeichnet, dass** es Folgendes umfasst:
- einen ersten Schritt des Einführens eines Anschlagelements (40) in das Innere der Bohrung,
- einen zweiten Schritt des Einführens der Rohre (34) in die Bohrungen (32) außerhalb der Nockenwelle (10),
- einen dritten Schritt des Festspannens, bei dem die Rohre (34) durch ein Drückelement (42) in die Bohrungen (34) gedrückt werden, bis sie gegen das Anschlagelement (40) gestaucht werden, um in der Nockenwelle (10) festgespannt zu werden.

## Claims

1. Tubular camshaft (10) for a motor vehicle combustion engine, which comprises at least one oil circulation bore (12) of a first determined diameter (D₁₂) supplied with oil (H) at a first end (14) via a feed orifice (16) and extending more or less along the length of the said shaft (10), and which comprises a plurality of radial ducts (18) which are distributed along the length of the shaft (10), which pass through a tubular wall (20) of the shaft (10), and which place the inside of the bore (12) in communication with the outside of the shaft (10),
**characterized in that** the bore (12) is closed at a second end (26) the opposite end to the first end (14) and **in that** the bore is provided with an oil retention means which, as the shaft (10) rotates, allows the oil to be discharged uniformly by centrifugal action through the radial ducts when the oil level exceeds a threshold.

2. Camshaft (10) according to Claim 1, **characterized in that** the retention means comprises a reservoir able to allow the retention of the impurities in the bore (12) .

3. Camshaft (10) according to the preceding claim,
**characterized in that** the oil discharge orifices have diameters independent of one another.

4. Camshaft (10) according to the preceding claim, **characterized in that** the diameters of the oil discharge orifices are comprised in the range between 1 and 5 mm.

5. Camshaft (10) according to one of Claims 1 to 4,
**characterized in that** each radial duct (18) comprises, inside the bore (12), an inlet end (28) which is arranged according to a second diameter (D28) smaller than the first diameter (D12) so as to make it possible to form a spillway for the discharging of the oil as the shaft (10) rotates.

6. Camshaft (10) according to one of Claims 1 to 5,
**characterized in that** the camshaft (10) comprises a plurality of drillings (32) which are distributed along the length of the shaft (10), which pass through the tubular wall (20) of the shaft (10) and which each accept an added tube (34) of which the inlet end (28) is arranged according to the second diameter (D₂₈) smaller than the first diameter (D₁₂).

7. Camshaft (10) according to one of Claims 1 to 5,
**characterized in that** the camshaft (10) comprises a plurality of internal bosses (30) which project into the bore (10), each of which comprises a drilling (32) which passes through the tubular wall (20) of the shaft (10) of which the inlet end (28) is arranged according to the second diameter (D₂₈) smaller than the first diameter (D₁₂).

8. Camshaft (10) according to one of the preceding claims, **characterized in that** the second end (26) of the camshaft has a drilling (36) closed off by a removable plug (38).

9. Method for cleaning a tubular camshaft (10) for a motor vehicle combustion engine comprising an oil circulation bore (12) of a first determined diameter (D₁₂) comprising at a first end (14) a coaxial feed orifice (16) and at a second end (26) a drilling (36) closed off by a removable plug (38), and a plurality of radial ducts (18) distributed along the length of the shaft (10), which pass through a tubular wall (20) of the shaft and the ends (28) of which are arranged according to a second diameter (D₂₈) smaller than the first diameter (D₁₂), **characterized in that** it comprises at least a first step during which the plug (38) is removed, a second step during which the inside of the bore (12) is cleaned out notably using compressed air or using a solvent, and a third step during which the plug (38) is refitted.

10. Tooling for the manufacture of a tubular camshaft (10) for a motor vehicle combustion engine, comprising an oil circulation bore (12) of a first determined diameter (D₁₂) comprising at a first end (14) a coaxial feed orifice (16) and at a second end (26) a drilling (36) closed off by a plug (38), a plurality of radial drillings (32) distributed along the length of the shaft (10) which pass through a tubular wall (20) of the shaft (10), and a plurality of radial tubes (34) distributed along the length of the shaft (10) which are accepted into the drillings (32) and the ends (28) of which are arranged according to a second diameter (D₂₈) smaller than the first diameter (D₁₂), **characterized in that** it comprises:
- an end-stop element (40) intended to be inserted into the bore (12),
- an urging element (42) intended to push at least one tube (34) into a corresponding radial drilling (32) until it comes into a position of abutment against the end-stop element (40).

11. Tooling according to the preceding claim, **characterized in that**:
- the urging element (42) comprises at least a body (44) from which there extends a tooth (46) of cylindrical section of a diameter corresponding to the inside diameter of a tube (34) and of a length greater than that of said tube (34), able to allow said tooth (46) to accept a tube (34) and to have a free end (48) projecting out of the tube (34),
- the end-stop element (40) comprises at least one drilling of a diameter corresponding to the diameter of the free end of a tooth (46),
- the urging element (42) being able to push the tube (34) into a drilling (32) of the camshaft (10), the tooth (46) being able to be accepted into a drilling (50) opposite made in the end-stop element (40), and the tube (34) being able to be crimped by being squeezed between the urging element (42) and the end-stop element (40).

12. Tooling according to the preceding claim, **characterized in that**:
- the urging element (46) comprises a comb comprising as many teeth (46) as the camshaft (10) has drillings (32), each tooth (42) being of a cylindrical section of a diameter corresponding to the inside diameter of a tube (34) and of a length greater than that of the said tube (34), able to allow the said tooth (46) to accept a tube (34) and to have a free end (48) protruding from the tube (34),
- the end-stop element (40) comprises as many drillings (50) as the camshaft (10) has drillings (32), each drilling (50) being of a diameter corresponding to the diameter of the free end (48) of a tooth (46) of the comb,
the comb being able to push the tubes (34) into the drillings (32) in the camshaft, the teeth (46) of the comb being able to be accepted into the end-stop element (40) and the tubes (34) being able to be crimped by being squeezed between the comb and the end-stop element (40).

13. Method for manufacturing a tubular camshaft (10) for a motor vehicle combustion engine according to Claims 1 to 4 comprising an oil (H) circulation bore (12) of a first determined diameter (D₁₂) comprising at a first end (14) a coaxial feed orifice (16) and at a second end (26) a drilling (36) closed off by a plug (38), a plurality of radial drillings (32) distributed along the length of the shaft which pass through a tubular wall (20) of the shaft, and a plurality of radial tubes (34) distributed along the length of the shaft (10) which are accepted into the drillings (32) and the ends (28) of which are arranged according to a second diameter (D₂₈) smaller than the first diameter (D₁₂), using tooling according to one of Claims 6 and 7,
**characterized in that** it comprises:
- a first step of introducing an end-stop element (40) into the bore,
- a second step of introducing the tubes (34) into the drillings (32) on the outside of the camshaft (10),
- a third step of crimping during which the tubes (34) are pushed by an urging element (42) into the drillings (34) until they are squeezed against the end-stop element (40) to crimp them into the camshaft (10).
